# EUROPÄISCHE PATENTSCHRIFT

(11) **EP 1 117 274 B1**
(45) Veröffentlichungstag und Bekanntmachung des Hinweises auf die Patenterteilung: **07.06.2006**
(21) Anmeldenummer: 00124959.8
(22) Anmeldetag: 16.11.2000
(51) Int. Cl.: H05B 3/48

(54) **Elektrischer Heizkörper**
Electrical heating device
Dispositif de chauffage électrique

(30) Priorität: 13.01.2000 DE 20000482 U
(43) Veröffentlichungstag der Anmeldung: 18.07.2001
(73) Patentinhaber: Hotset Heizpatronen u. Zubehör GmbH, 58511 Lüdenscheid (DE)
(72) Erfinder: Dombrowski, Martin, 58515 Lüdenscheid (DE)
(74) Vertreter: Köchling, Conrad-Joachim

(56) Entgegenhaltungen:
- DE-A- 4 418 828
- US-A- 3 812 580

## Beschreibung

Die Erfindung betrifft einen elektrischen Heizkörper, insbesondere für Spritzgießwerkzeuge, in Form einer Heizpatrone oder eines Rohrheizkörpers, welche oder welcher ein metallisches Mantelrohr aufweist, in dem der Heizleiter in elektrisch isolierender Masse eingebettet angeordnet ist, und das unter manueller Kraftaufwendung plastisch biegbar oder wickelbar ist, wobei vornehmlich das Mantelrohr durch einen flexiblen Ringwellschlauch gebildet ist, ferner der Heizleiter nahe eines Endes des Mantelrohres mit seinen Enden an jeweils einen elektrisch leitenden Anschlußstift angeschlossen ist oder der Heizleiter nahe beider Enden des Mantelrohres an jeweils einen elektrisch leitenden Anschlußstift angeschlossen ist, die Anschlußstifte jeweils über einen Teil ihrer Länge im Mantelrohr, eine unbeheizte Zone bildend verlaufen und mit dem weiteren Teil ihrer Länge aus dem Mantelrohr vorragen, sowie gegebenenfalls im Anschluss an das Mantelrohr von einen Isolator, vorzugsweise einem keramischen Isolator, radial umgeben sind, so dass nur ein Anschlußbereich über den Isolator vorragt.

Ein derartiger Heizkörper ist beispielsweise aus der DE 44 18 828 A 1 bekannt. Es gibt diverse Anwendungsbereiche für solche Heizkörper, bei denen der Heizkörper entsprechend einer zu beheizenden Kontur gebogen oder auch gewendelt werden muss. Hierzu ist die biegbare Ausbildung des metallischen Mantelrohres äußerst sinnvoll und vorteilhaft.

Die bisher üblichen elektrischen Heizkörper dieser Art weisen entweder an einem Ende zwei Anschlußstifte auf, die mit dem innenliegenden Heizleiter verbunden sind und die zum Anschluss von Steckverbindern oder dergleichen geeignet und bestimmt sind, oder aber sie weisen an beiden Enden jeweils einen mittigen Anschlußstift auf, der innenliegend des Rohrheizkörpers mit dem Heizleiter verbunden ist und auf dessen freiliegende Enden entsprechende elektrische Anschlüsse aufgesteckt oder in sonstiger Weise gekoppelt werden können.

Die Anschlußstifte bestehen üblicherweise aus Edelstahl. Sie weisen eine erhebliche Länge auf, wobei ein großer Teil der Länge der Anschlußstifte in das Mantelrohr hineinragt und mit Abstand von der Mündung des Mantelrohres mit dem elektrischen Heizleiter verbunden ist. Auf diese Weise wird eine unbeheizte Zone des Heizkörpers nahe dessen Mündung oder nahe dessen Mündungen erzeugt. Diese unbeheizte Zone kann beispielsweise eine Länge von 30 mm aufweisen. Für den Benutzer ist bei der Biegung des elektrischen Heizkörpers von außen nicht ersichtlich, in welchem Bereich die Anschlußstelle zwischen dem starren, unbiegbaren Anschlußstift und dem Heizleiter liegt. Deswegen kann beispielsweise beim Biegen des Heizkörpers eine Biegung auch in dem Bereich der Verbindungsstelle zwischen Heizleiter und Anschlußstift erfolgen, was zu einer Schwächung an der Verbindungsstelle führt und möglicherweise zum Bruch der Verbindung der Teile führen kann, woraus eine Kurzschlußgefahr oder eine Funktionsstörung resultieren kann. Zudem ist es für unterschiedlichste Anwendungsfälle nachteilig, dass das Mantelrohr nicht über seine gesamte Länge biegbar ist, sondern nur in dem Bereich, in welchem es nicht von Anschlußstift durchsetzt ist.

Ausgehend von diesem Stand der Technik liegt der Erfindung die Aufgabe zugrunde, einen elektrischen Heizkörper gattungsgemäßer Art zu schaffen, bei dem die Gefahr des Bruches oder der Schwächung der Verbindungsstelle zwischen dem Anschlußstift und dem Heizleiter vermieden ist und der sich noch weit besser entsprechend gewünschter Konturen biegen oder wickeln lässt.

Zur Lösung dieser Aufgabe wird vorgeschlagen, dass jeder Anschlußstift aus leicht biegbarem oder wendelbarem Metall besteht.

Durch diese Ausbildung ist es möglich, das Mantelrohr über seine gesamte Länge in der gewünschten Form zu biegen oder auch zu wickeln, wobei auch der Anschlußstift gemeinsam mit dem Mantelrohr entsprechend biegbar oder wickelbar ist. Die Gefahr einer Schwächung der Verbindungsstelle zwischen dem Anschlußstift und dem Heizleiter ist hierdurch beseitigt. Ebenso ist die Gefahr eines Kurzschlusses oder eines Bruches der Verbindung beseitigt. Das Mantelrohr kann insgesamt entsprechend der gewünschten Form gebogen oder gewickelt werden, so dass eine vorzügliche Anpassung an gewünschte Formgebungen ermöglicht ist.

Besonders bevorzugt ist vorgesehen, dass der Anschlußstift aus Nickel besteht.

Der Anschlußstift, der üblicherweise eine Dicke von ca. 2,5 mm (massiv) aufweist, kann so kostengünstig zur Verfügung gestellt werden, wobei auch die elektrische Leitfähigkeit ausreichend ist, ebenso wie die leichte Biegbarkeit sichergestellt ist.

Um eine gute Lagehaltung zentrisch in dem Mantelrohr zu gewährleisten, ist zudem vorgesehen, dass der Isolator ein Keramikstopfen ist, der in die Mündung des Mantelrohres geklebt und von dem oder den Anschlußstift(en) durchgriffen ist.

Das Mantelrohr kann in üblicher Weise nach Einbringung des elektrischen Leiters nebst Anschlußstiften mit MgO oder dergleichen gefüllt und anschließend reduziert werden. Anschließend kann dann der Keramikstopfen, vorzugsweise ein Hartkeramikstopfen, auf den Anschlußstift aufgesteckt und in die Mündung des Mantelrohres eingeklebt werden. Hierdurch ist eine zentrische Halterung des Anschlußstiftes in dem Mantelrohr gewährleistet, auch wenn dieses bestimmungsgemäß gebogen oder gewickelt wird.

Zur Vermeidung eines elektrischen Kontaktes zwischen dem Anschlußstift und dem Mantelrohr kann zudem vorgesehen sein, dass auf dem Anschlußstift in dem vom Mantelrohr umgebenen Bereich mindestens ein Abstandhalter angeordnet ist.

Dazu kann beispielsweise vorgesehen sein, dass der Abstandhalter durch eine Isolierperle oder dergleichen Keramikteil gebildet ist.

Unter Umständen ist auch bevorzugt vorgesehen, dass der Anschlußstift im vom Mantelrohr umgebenen Bereich von Vergußmasse umgeben ist, die den Ringspalt zwischen Anschlußstift und Mantelrohr vorzugsweise vollständig ausfüllt.

Alle diese Maßnahmen sind vorteilhaft und möglich, um einen elektrischen Kontakt zwischen dem Anschlußstift und dem Mantelrohr zu unterbinden, selbst wenn der vom Anschlußstift durchsetzte Bereich des Mantelrohres gebogen oder gewickelt wird.

Ein Ausführungsbeispiel der Erfindung ist in der Zeichnung dargestellt und im folgenden näher beschrieben.

Die einzige Zeichnungsfigur zeigt einen elektrischen Heizkörper gemäß der Erfindung in Ansicht, teilweise aufgebrochen.

In der Zeichnung ist ein elektrischer Heizkörper gezeigt, der insbesondere für Spritzgießwerkzeuge geeignet und bestimmt ist. Er weist die Form einer Heizpatrone oder eines Rohrheizkörpers. Die äußere Hülle ist dabei durch ein metallisches Mantelrohr 1 gebildet, in welchem der Heizleiter 2 in elektrisch isolierender Masse eingebettet angeordnet ist. Die elektrisch isolierende Masse kann beispielsweise MgO-Pulver oder dergleichen sein. Das Mantelrohr 1 ist unter manueller Kraftaufwendung plastisch biegbar oder wickelbar, wobei das Mantelrohr 1 im Ausführungsbeispiel durch einen flexiblen Ringwellschlauch gebildet ist.

Der Heizleiter 2 ist nahe der beiden Enden des Mantelrohres 1 mit seinen Enden an jeweils einen elektrisch leitenden Anschlußstift 3 angeschlossen, wobei der Anschlußstift 3 über einen großen Teil seiner Länge innerhalb des Mantelrohres 1 angeordnet ist und mit einem Teil seiner Länge aus der Mündung des Mantelrohres 1 vorragt, um einen elektrisch äußeren Anschluss aufbringen zu können. Die innerhalb des Mantelrohres 1 durch den Anschlußstift 3 belegte Länge ist eine unbeheizte Zone des Heizkörpers. In Anschluss an das Mantelrohr 1 ist an die Mündung des Mantelrohres 1 ein keramischer Isolator 4 vorgesehen, so dass nur ein Anschlußbereich des Anschlußstiftes 3 aus dem Isolator 4 vorragt.

Erfindungsgemäß ist der Anschlußstift 3 aus leicht biegbarem oder wickelbarem Metall gefertigt, vorzugsweise aus Nickel.

Der Isolator 4 kann beispielsweise ein Hartkeramikstopfen sein, der in die Mündung des Mantelrohres 1 geklebt und von dem Anschlußstift 3 durchsetzt ist. Auf den Anschlußstift 3 kann in dem vom Mantelrohr 1 umgebenen Bereich noch ein isolierender Abstandhalter angeordnet sein oder der Anschlußstift von Vergußmasse umgeben sein, so dass der Ringspalt zwischen dem Anschlußstift 3 und dem Mantelrohr 1 mit dieser Masse ausgefüllt ist.

Auf diese Weise wird mit Sicherheit ein elektrischer Kontakt zwischen dem Anschlußstift 3 und dem Mantelrohr 1 verhindert, auch wenn der Heizkörper im Bereich des Anschlußstiftes 3 gebogen oder gewickelt wird.

Die erfindungsgemäße Ausbildung ermöglicht es in einfacher Weise die Form des Heizkörpers an bestimmte Gegegebenheiten durch Biegung oder Wicklung anzupassen.

Die Erfindung ist nicht auf das Ausführungsbeispiel beschränkt, sondern im Rahmen der Offenbarung vielfach variabel.

Alle neuen, in der Beschreibung und/oder Zeichnung offenbarten Einzel- und Kombinationsmerkmale werden als erfindungswesentlich angesehen.

## Patentansprüche

1. Elektrischer Heizkörper, insbesondere für Spritzgießwerkzeuge, in Form einer Heizpatrone oder eines Rohrheizkörpers, welche oder welcher ein metallisches Mantelrohr (1) aufweist, in dem der Heizleiter (2) in elektrisch isolierender Masse eingebettet angeordnet ist, und das unter manueller Kraftaufwendung plastisch biegbar oder wickelbar ist, wobei vornehmlich das Mantelrohr (1) durch einen flexiblen Ringwellschlauch gebildet ist, ferner der Heizleiter (2) nahe eines Endes des Mantelrohres (1) mit seinen Enden an jeweils einen elektrisch leitenden Anschlußstift (3) angeschlossen ist oder der Heizleiter (2) nahe beider Enden des Mantelrohres (1) an jeweils einen elektrisch leitenden Anschlußstift (3) angeschlossen ist, die Anschlußstifte (3) jeweils über einen Teil ihrer Länge im Mantelrohr (1), eine unbeheizte Zone bildend verlaufen und mit dem weiteren Teil ihrer Länge aus dem Mantelrohr (1) vorragen, sowie gegebenenfalls im Anschluss an das Mantelrohr (1) von einen Isolator (4), vorzugsweise einem keramischen Isolator, radial umgeben sind, so dass nur ein Anschlußbereich über den Isolator (4) vorragt, **dadurch gekennzeichnet, dass** jeder Anschlußstift (3) aus leicht biegbarem oder wendelbarem Metall besteht.

2. Elektrischer Heizkörper nach Anspruch 1, **dadurch gekennzeichnet, dass** der Anschlußstift (3) aus Nickel besteht.

3. Elektrischer Heizkörper nach Anspruch 1 oder 2, **dadurch gekennzeichnet, dass** der Isolator (4) ein Keramikstopfen ist, der in die Mündung des Mantelrohres (1) geklebt und von dem oder den Anschlußstift(en) (3) durchgriffen ist.

4. Elektrischer Heizkörper nach einem der Ansprüche 1 bis 3, **dadurch gekennzeichnet, dass** auf dem Anschlußstift (3) in dem vom Mantelrohr (1) umgebenen Bereich mindestens ein Abstandhalter angeordnet ist.

5. Elektrischer Heizkörper nach Anspruch 4, **dadurch gekennzeichnet, dass** der Abstandhalter durch eine Isolierperle oder dergleichen Keramikteil gebildet ist.

6. Elektrischer Heizkörper nach einem der Ansprüche 1 bis 5, **dadurch gekennzeichnet, dass** der Anschlußstift (3) im vom Mantelrohr (1) umgebenen Bereich von Vergußmasse umgeben ist, die den Ringspalt zwischen Anschlußstift (3) und Mantelrohr (1) vorzugsweise vollständig ausfüllt.

## Claims

1. An electric heating element, in particular for injection moulding tools, in the form of a heating cartridge or a tubular heating element, which comprises a metallic tube casing (1), in which the heating conductor (2) is disposed embedded in an electrically insulating compound, and which can be plastically bent or coiled by the manual application of force, wherein primarily the tube casing (1) is formed by a flexible metal hose, moreover, close to one end of the tube casing (1), the heating conductor (2) is connected by each of its ends to an electrically conductive connector pin (3), or the heating conductor (2), close to both ends of the tube casing (1), is connected to an electrically conductive connector pin (3), the connector pins (3) in each case extend over a part of their length in the tube casing (1), forming an unheated zone, and with the further part of their length protrude from the tube casing (1), and also, possibly following the tube casing (1), are radially surrounded by an insulator (4), preferably a ceramic insulator, so that only a connection region protrudes beyond the insulator (4),
**characterised in that** each connector pin (3) is made from metal that can be easily bent or coiled.

2. An electric heating element according to Claim 1,
**characterised in that** the connector pin (3) is made from nickel.

3. An electric heating element according to Claim 1 or 2,
**characterised in that** the insulator (4) is a ceramic plug, which is glued into the mouth of the tube casing (1) and through which the connector pin or pins (3) passes or pass.

4. An electric heating element according to one of Claims 1 to 3,
**characterised in that** at least one spacer is disposed on the connector pin (3) in the region surrounded by the tube casing (1).

5. An electric heating element according to Claim 4,
**characterised in that** the spacer is formed by an insulating bead or a similar ceramic part.

6. An electric heating element according to one of Claims 1 to 5,
**characterised in that** the connector pin (3) is surrounded by sealing compound in the region surrounded by the tube casing (1), which preferably completely fills the annular gap between the connector pin (3) and the tube casing (1).

## Revendications

1. Elément de chauffage électrique, en particulier pour outils de moulage par injection, sous la forme d'une cartouche de chauffage ou d'un élément de chauffage tubulaire, laquelle ou lequel présente un tube enveloppe (1) dans lequel le conducteur chauffant (2) est enrobé dans une masse électriquement isolante et qui peut être courbé ou enroulé de manière plastique par une dépense d'énergie manuelle, dans lequel principalement le tube enveloppe (1) est formé par un tuyau annelé flexible, le conducteur chauffant (2) est raccordé près d'une extrémité du tube enveloppe (1) par ses extrémités chaque fois à une broche de raccordement (3) électroconductrice ou le conducteur chauffant (2) est raccordé près des deux extrémités du tube enveloppe (1) chaque fois à une broche de raccordement (3) électroconductrice, les broches de raccordement (3) s'étendent par une partie de leur longueur dans le tube enveloppe (1) en formant une zone non chauffée et dépassent du tube enveloppe (1) par l'autre partie de leur longueur, et sont, le cas échéant, entourées radialement par un isolateur (4), de préférence un isolateur en céramique, après le tube enveloppe (1), de sorte que seule une zone de raccordement dépasse de l'isolateur (4), **caractérisé par le fait que** chaque broche de raccordement (3) est en métal légèrement flexible ou vrillable.

2. Elément de chauffage électrique selon la revendication 1, **caractérisé par le fait que** la broche de raccordement (3) est en nickel.

3. Elément de chauffage électrique selon la revendication 1 ou 2, **caractérisé par le fait que** l'isolateur (4) est un bouchon en céramique qui est collé dans l'embouchure du tube enveloppe (1) et traversé par la ou les broche(s) de raccordement (3).

4. Elément de chauffage électrique selon l'une des revendications 1 à 3, **caractérisé par le fait qu'**au moins un écarteur est disposé sur la broche de raccordement (3) dans la zone entourée par le tube enveloppe (1).

5. Elément de chauffage électrique selon la revendication 4, **caractérisé par le fait que** l'écarteur est formé par une perle isolante ou une pièce en céramique analogue.

6. Elément de chauffage électrique selon l'une des revendications 1 à 5, **caractérisé par le fait que** dans la zone entourée par le tube enveloppe (1), la broche de raccordement (3) est entourée de masse de scellement qui remplit de préférence entièrement la fente annulaire entre broche de raccordement (3) et tube enveloppe (1).
